# EUROPÄISCHE PATENTSCHRIFT

(11) **EP 3 177 464 B1**
(45) Veröffentlichungstag und Bekanntmachung des Hinweises auf die Patenterteilung: **31.10.2018**
(21) Anmeldenummer: 15748237.3
(22) Anmeldetag: 07.08.2015
(51) Int. Cl.: B41F 31/14, B41F 31/13

(54) **HOCHDYNAMISCHE FARBDICHTEREGELUNG**
HIGHLY DYNAMIC INK DENSITY CONTROL
RÉGLAGE HAUTEMENT DYNAMIQUE DE LA DENSITÉ DE COULEURS

(30) Priorität: 09.08.2014 DE 102014011865; 03.02.2015 DE 102015101497
(43) Veröffentlichungstag der Anmeldung: 14.06.2017
(73) Patentinhaber: manroland sheetfed GmbH, 63075 Offenbach (DE)
(72) Erfinder: KLASSERT, Thomas, 63755 Alzenau (DE); KÜHLMEYER, Lothar, 64285 Darmstadt (DE); VOGEL, Stefan, 63500 Seligenstadt (DE)
(86) Internationale Anmeldenummer: PCT/EP2015/068274
(87) Internationale Veröffentlichungsnummer: WO 2016/023829

(56) Entgegenhaltungen:
- EP-A2- 0 949 075
- DE-A1- 10 242 278
- DE-A1-102007 019 471

## Beschreibung

Die Erfindung betrifft ein Verfahren zur Farbdichteregelung nach dem Oberbegriff von Anspruch 1.

Bei der Farbregelung in Offsetdruckmaschinen ist es bekannt, dass ein Regelschritt zu einer Veränderung von Farbdosierelementeinstellungen führt. Dabei muss die so veränderte in das Farbwerk des Offsetdruckwerkes zu fördernde Farbmenge über eine große Anzahl von Farbwalzen gefördert werden, bis sie die Druckplatte erreicht und dort die erwünschte Farbmenge einstellt. Dieser Übergangszeitraum bedingt eine Anzahl von Druckbogen mit noch nicht richtiger Färbung, die als Makulaturbogen aufgefasst werden müssen.

Aus der DE 39 04 301 A1 ist ein Verfahren an einer autotypisch arbeitenden Mehrfarben-Druckmaschine zur Erzielung eines vorgewählten Druckresultats auf einem Bedruckstoff bekannt. Aus auf den Bedruckstoff gedruckten Messfeldern werden Messwerte in Form von Volltondichten und/oder Rasterdichten gewonnen, und aus den Messwerten werden Abweichungen momentaner Druckresultate vom vorgewählten Druckresultat ermittelt. Um das momentane Druckresultat bei Bedarf möglichst schnell an das vorgewählte Druckresultat anzunähern, wird die Zufuhr der Druckfarben zumindest zu ausgewählten Farbzonen des Bedruckstoffs zunächst für eine beschränkte Zeitspanne stärker, als den ermittelten Abweichungen entspricht, verändert, und erst danach entsprechend den Abweichungen eingestellt.
Nachteilig ist, dass trotz zonaler Veränderung der Farbzufuhr die veränderte Farbmenge über die Vielzahl von Farbwalzen zu fördern ist und damit eine Verzögerung bei der Anpassung der Einfärbung eintritt.

Aus der DE 102 42 278 A1 ist ein Verfahren und eine Vorrichtung zur Farbmengenzufuhr bekannt. Das Verfahren zur Farbzufuhr sowie ein entsprechendes Farbwerk zur Durchführung des Verfahrens arbeitet mit einer einen Antrieb aufweisenden, mit vorgebbaren Drehzahlwerten fahrbaren Farbkastenwalze, einer mit der Farbkastenwalze zusammenwirkenden Farbdosierung, einer der Farbkastenwalze nachgeordneten und mittels eines Antriebes zwischen der Farbkastenwalze und einer weiteren Farbwalze hin und her bewegbaren Heberwalze sowie einer Steuerung, welche mit der Farbdosierung, dem Antrieb der Farbkastenwalze sowie der Heberwalze in Signalverbindung steht.

Zur spürbaren Beschleunigung der Reaktionszeit des Farbwerkes wird die Steuerung bei Veränderungen der Einstellungen der Farbdosierung in Gang gesetzt. Dabei wird der Antrieb der Farbkastenwalze in einer Zeitspanne, in welcher die Heberwalze keinen Kontakt zur Farbkastenwalze hat, auf einen höheren Drehzahlwert angesteuert.
Nachteilig ist, dass nur in bestimmten Zeiträumen eine veränderte Farbmenge zuführbar ist und so die Reaktionszeit des Farbwerkes nicht wesentlich absinkt.

Aufgabe der Erfindung ist es in einem Farbregelverfahren zu einer schnelleren Anpassung der im Farbwerk befindlichen Farbmenge zu kommen und damit Makulaturbogen einzusparen.

Erfindungsgemäß wird demnach eine hochdynamische Farbdichteregelung vorgeschlagen, bei der die Farbschieberöffnung gegenüber dem berechneten Wert für eine bestimmte Zeitspanne und/oder eine Anzahl von Anstellvorgängen einer Heberwalze überhöht bzw. unterschritten wird.

Für die Dauer einer dynamischen Verstellung wird die Farbduktorgeschwindigkeit und/oder die Heberstreifenbreite auf einen Maximalwert bzw. annähernd auf den Maximalwert von 95 bis 100 % gestellt. Dadurch wird die Sollfarbdichte wesentlich schneller erreicht als bei bekannten dynamischen Farbdichteregelungen.

Durch die Veränderung der Farbduktorgeschwindigkeit wird bereits die Heberstreifenbreite verändert, so lange die Anlagezeit der Heberwalze an der Farbkastenwalze konstant bleibt. Die Verstellung des Heberstreifens kann aber auch über eine Veränderung der Anlagezeit der Heberwalze an der Farbkastenwalze verstellt werden. Dann würde die Einstellung auf einen Maximalwert bzw. annähernd auf den Maximalwert von 99 bis 100 % sich auf die Einstellbarkeit des Heberantriebs hinsichtlich der Anlagezeit beziehen.

Die Erfindung weist folgende Vorteile auf bzw. vermeidet folgende Nachteile:
a) Schnelleres Erreichen der Sollfarbdichte
b) Der Verfahrweg der Farbdosierelemente ist kleiner als beim herkömmlichen dynamischen Verfahren.
c) Sehr große Schieberöffnungen, die ein Spritzen von Farbe nach sich ziehen können, werden vermieden.

Vorteilhafte Weiterbildungen ergeben sich aus den Unteransprüchen.
Fig.1 ein erfindungsgemäßes Farbwerk mit Steuerung, und
Fig.2 die Wirkung der Erfindung im Bereich Farbdosierung und Farbkastenwalze.

Fig. 1 zeigt prinzipiell den oberen Teil eines Heberfarbwerkes einer nicht dargestellten Offsetdruckmaschine. Mit dem Farbkasten 2 wirkt eine Farbkastenwalze 1 zusammen, welche einen steuerbaren Antrieb 4 aufweist. Die Drehrichtung der Farbkastenwalze 1 ist durch den Pfeil angegeben.
Am unteren Ende des Farbkastens 2 sind Farbdosierelemente 3 angeordnet, welche beispielsweise als linear bewegliche und jeweils einen Stellantrieb aufweisende Farbschieber ausgebildet sind.
Der Farbkastenwalze 1 nachgeordnet ist eine zwischen der Farbkastenwalze 1 sowie einer weiteren Farbwalze 7 hin und her bewegte Heberwalze 6. Der Heberwalze 6 ist ein Antrieb 8 zugeordnet. Die Länge des von der Heberwalze 6 von der Farbkastenwalze 1 abgenommenen Farbstreifens hängt somit von der Drehzahl der Farbkastenwalze 1 ab und ist somit über eine Drehzahlvorgabe des Antriebs 4 einstellbar.

Der Antrieb 4 der Farbkastenwalze 1 steht mit einer Steuerung 5 in Signalverbindung, wobei die Steuerung 5 ebenfalls eine Verbindung mit den Einrichtungen zur Farbdosierung 3 und dem Antrieb 8 der Heberwalze 6 aufweist. Durch die Verbindung mit dem Antrieb 8 ist durch die Steuerung 5 die Dauer der Anlagezeit der Heberwalze 6 an der Farbkastenwalze 1 erfassbar, und auch ob diese an der Farbkastenwalze 1 anliegt oder nicht. Dies erfolgt z.B. durch im Antrieb 8 angeordnete und die hin und her gehende Bewegung der Heberwalze 6 erfassende Signalgeber.
Wird nun durch eine nicht dargestellte und mit der Steuerung 5 in Signalverbindung stehende Eingabevorrichtung, wie etwa einer Farbregelanlage, die Farbzufuhr über die Farbdosierelemente 3 dynamisch, also während des Druckprozesses bei laufendem Farbtransport, verändert, reagiert darauf die Steuerung 5 in erfindungsgemäßer Weise auf verschiedene Art.
Zum einen wird für die Dauer einer dynamischen Verstellung der Farbdosierelemente 3 die Farbkastenwalze 1 von dem für die vorgegebene Drucksituation vorgesehenen Geschwindigkeitswert auf einen maximalen oder annähernd maximalen Geschwindigkeitswert beschleunigt. Dadurch wird erreicht, dass die durch Veränderung der Dosierelemente bedingte Änderung der Farbschicht auf der Oberfläche der Farbkastenwalze 1 dynamisch umgesetzt und damit schneller in direkten Kontakt mit der Heberwalze 6 gelangt.
Bei vorgegebener, gleichbleibender Anlagezeit der Heberwalze 6 an der Farbkastenwalze 1 wird damit ein längerer so genannter Heberstreifen erzeugt. Damit ist die Abwicklungslänge der Oberfläche der Heberwalze 6 an der Farbkastenwalze 1 gemeint. Bei einem Vergrößern Dosierelementöffnung wird also durch die Beschleunigung der Farbkastenwalze 1 zusätzlich mehr Druckfarbe über die folgenden Farbwalzen ins Farbwerk gefördert.
Andererseits kann auch, wenn weniger Druckfarbe gefördert werden soll und die Dosierelementöffnung verkleinert wird, durch die Beschleunigung der Farbkastenwalze 1 während der Verkleinerung der Dosierelementöffnung eine Beschleunigung einer Rückförderung von Druckfarbe von den oberen Farbkastenwalzen auf die Farbkastenwalze 1 ermöglicht werden.

Wenn die dynamische Verstellung der Farbdosierelemente 3 abgeschlossen ist, wird der Antrieb 4 der Farbkastenwalze 1 so gesteuert, dass wieder der vorherige und für die vorgesehene Drucksituation gewählte Geschwindigkeitswert an der Farbkastenwalze 1 gefahren wird.

Zum anderen kann für die Dauer einer dynamischen Verstellung der Farbdosierelemente 3 über die Steuerung 5 die Heberwalze 6 über ihren Antrieb 8 in ihrer hin und hergehenden Bewegung zur Farbkastenwalze 1 so eingestellt werden, dass die durch die Anlagezeit an der Farbkastenwalze 1 bestimmte Heberstreifenbreite von dem für die vorgegebene Drucksituation vorgesehenen Wert auf einen maximalen oder annähernd maximalen Wert der Heberstreifenbreite umgestellt wird. Auch dadurch wird erreicht, dass die durch Veränderung der Dosierelemente bedingte Änderung der Farbschicht auf der Oberfläche der Farbkastenwalze 1 direkt von der Heberwalze 6 auf die nachfolgende Farbwerkswalze 7 gelangt. Wenn die dynamische Verstellung der Farbdosierelemente 3 abgeschlossen ist, wird der Antrieb 8 der Heberwalze 6 so gesteuert, dass wieder der vorherige und für die vorgesehene Drucksituation gewählte Wert der Anlagezeit und damit der Heberstreifenbreite an der Heberwalze 6 gefahren wird.

Die Fig. 2a) - 2c) zeigen die prinzipielle Wirkungsweise der Erfindung.
In Fig. 2a) ist die Situation während der ursprünglichen Einstellung der Farbdosierelemente 3 dargestellt. Die Farbkastenwalze 1 fährt den für die Drucksituation vorgegebenen Geschwindigkeitswert (Pfeil), die Heberwalze 6 pendelt zwischen Farbkasten- und nachgeordneter Farbwalze 7.

In Fig. 2b) ist eine Veränderung der Farbdosierelemente 3 - hier eine Vergrößerung der Farbzufuhr in Form eines größer eingestellten Spaltes zwischen Farbdosierelement 3 und der Oberfläche der Farbkastenwalze 1- vorgenommen worden. Dies bedingt einen Sprung in der Farbschicht 9 auf der Farbkastenwalze 1. Die Heberwalze 6 hat keinen Kontakt mit der Farbkastenwalze 1. Schon zu diesem Zeitpunkt wird die Geschwindigkeit der Farbkastenwalze 1 auf 99 bis 100 % ihrer Maximalgeschwindigkeit erhöht, so dass die größere Schichtdicke 9 (größer eingestellter Spalt) schneller in den Kontaktbereich mit der Heberwalze 6 kommt und vor allem dann, wenn die dickere Farbschicht mit der Heberwalze 6 in Kontakt ist, ein dickerer und längeren Heberstreifen an Druckfarbe auf der Heberwalze 6 erzeugt und von dieser in das Farbwerk übertragen wird. Die erhöhte Drehzahl der Farbkastenwalze 1 ist durch die Länge des Pfeiles angedeutet.

In Fig. 2c) ist dargestellt, dass nach Berührung der Heberwalze 6 mit der Farbkastenwalze 1 die durch Veränderung der Farbdosierung bewirkte Farbschichtdickenänderung 9 nun auf die Heberwalze 6 übertragen und von dieser dann bei Berührung mit der nachgeordneten Farbwalze 7 an die weiteren Walzen des Farbwerkes übergeben wird. Die Farbkastenwalze 1 wird dabei ständig mit der maximalen oder annähernd maximalen Geschwindigkeit gefahren bis die dynamische Verstellung der Farbdosierelemente 3 beendet ist.

In Fig. 2.c) ist die zweite Verfahrensalternative erkennbar. Der durch die Heberwalze 6 von der Farbkastenwalze 1 abgenommene Farbstreifen S ist in seiner als Heberstreifenbreite am Umfang der Heberwalze 6 aufliegenden Farbschicht dargestellt. Diese Heberstreifenbreite kann alternativ während der dynamischen Verstellung der Farbdosierelemente 3 auf einen Wert von 95 bis 100 % des Maximalwertes eingestellt werden. Beabsichtigt wird dabei also erfindungsgemäß, dass während der Zeit der dynamischen Verstellung der Farbdosierelemente 3 eine Maximierung der Anlagezeit zwischen der Farbkastenwalze 1 und der Heberwalze 6 erfolgen soll.

Die Verstellung der Geschwindigkeit der Farbkastenwalze und die Verstellung der Heberstreifenbreite bzw. der Anlagezeit zwischen der Farbkastenwalze 1 und der Heberwalze 6 kann in Kombination miteinander ausgeführt werden. Hierbei kann eine Abstimmung in zeitlicher Zuschaltung und Abschaltung vorgesehen sein.

In jedem Fall wird aber die Verstellung der Geschwindigkeit der Farbkastenwalze 1 und damit auch die Verstellung der Heberstreifenbreite bzw. der Anlagezeit der Heberwalze 6 an der Farbkastenwalze 1 nach Beendigung der dynamischen Verstellung der Farbdosierelemente 3 wieder zurückgenommen.
Danach werden wieder die jeweiligen für eine ausreichende, etwa durch eine Farbregelanlage vorgegebene Farbversorgung des Farbwerkes vorgesehenen Stellwerte eingestellt. Dann wird also die Farbkastenwalze 1 wieder mit einer für die jeweilige Drucksituation vorgesehenen Geschwindigkeit angetrieben wird. Ebenso wird die Heberwalze 6 wieder mit einer für die jeweilige Drucksituation vorgesehenen Heberstreifenbreite betrieben.

Grundsätzlich ist zu bemerken, dass aus der Erhöhung der Geschwindigkeit der Farbkastenwalze 1 ein größerer bzw. ein längerer Heberstreifen resultiert. Wenn an einem Leitstand einer Druckmaschine eine Heberstreifenbreite verstellt wird, wird für gewöhnlich dabei eine Veränderung der Geschwindigkeit der Farbkastenwalze vorgenommen. Heberstreifenbreite und Geschwindigkeit der Farbkastenwalze sind zueinander proportional.
Weiterhin wird für gewöhnlich die Bewegung der Heberwalze über den Hauptantrieb der Druckmaschine erzeugt, so dass diese von dessen Geschwindigkeit abhängig ist. Eine Veränderung der Heberbewegung an sich ist relativ aufwändig. Diese kann aber dennoch ebenfalls zur Beeinflussung der Anlagezeit der Heberwalze an der Farbkastenwalze genutzt werden, indem ein für die Bewegung der Heberwalze vorgesehenes Hebergetriebe verstellt wird.

### Bezugszeichenliste

- 1: Farbkastenwalze
- 2: Farbkasten
- 3: Farbdosierung
- 4: Antrieb (Farbkastenwalze 1)
- 5: Steuerung
- 6: Heberwalze
- 7: Farbwalze
- 8: Antrieb (Heberwalze 6)
- 9: Farbschicht
- B: Heberstreifenbreite

## Patentansprüche

1. Verfahren zur Steuerung der Farbzufuhr in als Heberfarbwerk ausgebildeten Farbwerken von Bogenoffsetdruckmaschinen, bei welchen eine zum Verdrucken vorgesehene Druckfarbe aus einem Farbvorrat über eine mit einer Farbkastenwalze (1) zusammenwirkende Farbdosierung (3) bereitgestellt und von einer zwischen der Farbkastenwalze (1) und einer nachgeordneten als erste von mehreren Farbwerkswalzen ausgebildeten Farbwalze (7) hin und her bewegten Heberwalze (6) weitertransportiert wird, wobei die Farbkastenwalze (1) mit einer vorgegebenen Drehzahl angetrieben wird,
**dadurch gekennzeichnet,**
**dass** bei einer als dynamisch qualifizierten Einstellung der Farbdosierung für die Dauer einer dynamischen Verstellung der Farbdosierelemente (3) die von der Farbkastenwalze (1) über die Heberwalze (6) an die transportierte Farbmenge auf einen Maximalwert oder auf 99 - 100 % des Maximalwerts oder auf 95 - 100 % des Maximalwerts gestellt wird.

2. Verfahren nach Anspruch 1, **dadurch gekennzeichnet, dass** bei einer als dynamisch qualifizierten Einstellung der Farbdosierung für die Dauer der dynamischen Verstellung der Farbdosierelemente (3) die Geschwindigkeit der Farbkastenwalze (1) auf einen Maximalwert oder annähernd den Maximalwert eingestellt wird.

3. Verfahren nach Anspruch 1 oder 2, **dadurch gekennzeichnet, dass** die Geschwindigkeit der Farbkastenwalze (1) auf einen Wert von 99 bis 100 % der Maximalgeschwindigkeit eingestellt wird.

4. Verfahren nach Anspruch 1, **dadurch gekennzeichnet, dass** bei einer als dynamisch qualifizierten Einstellung der Farbdosierung für die Dauer der dynamischen Verstellung der Farbdosierelemente (3) die Heberstreifenbreite oder die Anlagezeit der Heberwalze (6) an der Farbkastenwalze (1) mittels des Antriebes der Heberwalze (6) auf den Maximalwert oder annähernd einen Maximalwert eingestellt wird.

5. Verfahren nach einem oder mehreren der Ansprüche 1 und 4,
**dadurch gekennzeichnet,**
**dass** die Heberstreifenbreite oder die Anlagezeit der Heberwalze (6) an der Farbkastenwalze (1) auf einen Wert von 95 bis 100 % der über den Heberantrieb maximal einstellbaren Heberstreifenbreite oder Anlagezeit der Heberwalze (6) an der Farbkastenwalze (1) eingestellt wird.

6. Verfahren nach einem oder mehreren der Ansprüche 1 bis 5,
**dadurch gekennzeichnet,**
**dass** die Einstellung der maximalen oder annähernd maximalen Drehzahl der Farbkastenwalze (1) und die Einstellung der maximalen oder annähernd maximalen Heberstreifenbreite oder Anlagezeit der Heberwalze (6) an der Farbkastenwalze (1) aufeinander abgestimmt kombiniert oder gleichzeitig vorgenommen werden.

7. Farbwerk zu Durchführung des Verfahrens nach Anspruch 1, mit einer einen Antrieb aufweisenden, mit vorgebbaren Drehzahlwerten fahrbaren Farbkastenwalze (1), einer mit der Farbkastenwalze (1) zusammenwirkenden Farbdosierung mittels mit Stellantrieben versehenen Farbdosierelementen (3), einer der Farbkastenwalze (1) nachgeordneten und mittels eines Antriebes zwischen der Farbkastenwalze (1) und einer weiteren als erste Farbwerkswalze ausgebildeten Farbwalze (7) hin- und her bewegbaren Heberwalze (6) sowie einer Steuerung, welche mit den Stellantrieben der Farbdosierelementen (3) und/oder dem Antrieb der Farbkastenwalze (1) und/oder dem Antrieb der Heberwalze (6) in Signalverbindung steht, **dadurch gekennzeichnet,**
**dass** durch eine Steuerung (5) bei einer als dynamisch qualifizierten Einstellung der Farbdosierung für die Dauer einer dynamischen Verstellung der Farbdosierelemente (3) der Antrieb (4) der Farbkastenwalze (1) die Geschwindigkeit der Farbkastenwalze(1) auf einen Maximalwert oder auf 99 % - 100 % des Maximalwerts einstellbar ist.

8. Farbwerk nach Anspruch 7, **dadurch gekennzeichnet**,
das der Antrieb (4) der Farbkastenwalze (1) eine Steuerung aufweist, die mittels einem oder mehreren Signalgebern Drehzahl der Farbkastenwalze (1) in Abhängigkeit von einer Funktionsstellung in Bezug auf die Bewegung der Stellantriebe der Farbdosierelemente (3) bei deren Verstellung wiedergibt.

9. Farbwerk zu Durchführung des Verfahrens nach Anspruch 4, mit einer einen Antrieb aufweisenden, mit vorgebbaren Drehzahlwerten fahrbaren Farbkastenwalze (1), einer mit der Farbkastenwalze (1) zusammenwirkenden Farbdosierung mittels mit Stellantrieben versehenen Farbdosierelementen (3), einer der Farbkastenwalze (1) nachgeordneten und mittels eines Antriebes zwischen der Farbkastenwalze (1) und einer weiteren als erste Farbwerkswalze ausgebildeten Farbwalze (7) hin- und her bewegbaren Heberwalze (6) mit einem Antrieb (8) sowie einer Steuerung, welche mit den Farbdosierelementen (3), dem Antrieb der Farbkastenwalze (1) sowie der Heberwalze (6) in Signalverbindung steht, **dadurch gekennzeichnet,**
**dass** durch die Steuerung (5) bei einer als dynamisch qualifizierten Einstellung der Farbdosierung für die Dauer der dynamischen Verstellung der Farbdosierelemente (3) über den Antrieb (8) der Heberwalze (6) die Heberstreifenbreite der Heberwalze (6) oder die Anlagezeit der Heberwalze (6) an der Farbkastenwalze (1) zur Farbabnahme von der Farbkastenwalze (1) auf einen Maximalwert oder auf 99 % - 100 % des Maximalwerts oder auf 95 % - 100 % des Maximalwerts einstellbar ist.

10. Farbwerk nach Anspruch 9, **dadurch gekennzeichnet**,
das der Antrieb (8) der Heberwalze (6) eine Steuerung aufweist, die mittels einem oder mehreren Signalgebern die Stellung der Heberwalze (6) zur Farbkastenwalze (1) und eine Funktionsstellung in Bezug auf die Bewegung der Stellantriebe der Farbdosierelemente (3) bei deren Verstellung wiedergibt.

## Claims

1. A method for controlling the ink feed in inking units embodied as ductor inking unit of sheet-fed offset printing presses, in which a printing ink from an ink supply intended for printing is provided via an ink metering system (3), which interacts with an ink fountain roller (1), and is further transported by a ductor roller (6), which is moved back and forth between the ink fountain roller (1) and a downstream inking roller (7), which is embodied as first of a plurality of inking unit rollers, wherein the ink fountain roller (1) is driven at a specified speed, **characterized in that** the amount of ink transported by the ink fountain roller (1) via the ductor roller (6) is set to a maximum value or to 99 - 100% of the maximum value or to 95 - 100% of the maximum value in the case of a setting of the ink metering system, which is qualified as being dynamic, for the duration of a dynamic adjustment of the ink metering elements (3).

2. The method according to claim 1, **characterized in that** the speed of the ink fountain roller (1) is set to a maximum value or approximately the maximum value in the case of a setting of the ink metering system, which is qualified as being dynamic, for the duration of the dynamic adjustment of the ink metering elements (3).

3. The method according to claim 1 or 2, **characterized in that** the speed of the ink fountain roller (1) is set to a value of between 99 and 100% of the maximum speed.

4. The method according to claim 1, **characterized in that** the ductor strip width or the engagement time of the ductor roller (6) with the ink fountain roller (1) is set to the maximum value or approximately a maximum value by means of the drive of the ductor roller (6) in the case of a setting of the ink metering system, which is qualified as being dynamic, for the duration of the dynamic adjustment of the ink metering elements (3)

5. The method according to one or a plurality of claims 1 and 4, **characterized in that** the ductor strip width or engagement time of the ductor roller (6) with the ink fountain roller (1) is set to a value of between 95 and 100% of the ductor strip width or engagement time of the ductor roller (6) with the ink fountain roller (1), which can be maximally adjusted via the ductor drive.

6. The method according to one or a plurality of claims 1 to 5, **characterized in that** the setting of the maximum or approximately maximum speed of the ink fountain roller (1) and the setting of the maximum or approximately maximum ductor strip width or engagement time of the ductor roller (6) with the ink fountain roller (1) are combined so as to match one another or are performed simultaneously.

7. An inking unit for carrying out the method according to claim 1, comprising an ink fountain roller (1), which has a drive and can be moved at specifiable speed values, an ink metering system, which interacts with the ink fountain roller (1) by means of ink metering elements (3), which are provided with actuators, a ductor roller (6), which is arranged downstream from the ink fountain roller (1) and which can be moved back and forth by means of a drive between the ink fountain roller (1) and a further inking roller (7), which is embodied as first ink fountain roller, as well as a controller, which is in signal communication with the actuators of the ink metering elements (3) and/or the drive of the ink fountain roller (1) and/or the drive of the ductor roller (6), **characterized in that** the speed of the ink fountain roller (1) can be set at the drive (4) of the ink fountain roller (1) to a maximum value or to 99% - 100% of the maximum value by means of a controller (5) in the case of a setting of the ink metering system, which is qualified as being dynamic, for the duration of a dynamic adjustment of the ink metering elements (3).

8. The inking unit according to claim 7, **characterized in that** the drive (4) of the ink fountain roller (1) has a controller, which displays the speed of the ink fountain roller (1) by means of one or a plurality of signal generators as a function of a functional position with respect to the movement of the actuators of the ink metering elements (3) in response to the adjustment thereof.

9. An inking unit for carrying out the method according to claim 4, comprising an inking unit roller (1), which has a drive and which can be moved with specifiable speed values, an ink metering system, which interacts with the ink fountain roller (1), by means of ink metering elements (3), which are provided with actuators, a ductor roller (6), which is arranged downstream from the ink fountain roller (1) and which can be moved back and forth by means of a drive between the ink fountain roller (1) and a further inking roller (7), which is embodied as first ink fountain roller, as well as a controller, which is in signal communication with the ink metering elements (3), the drive of the ink fountain roller (1) as well as the ductor roller (6), **characterized in that** the ductor strip width of the ductor roller (6) or the engagement time of the ductor roller (6) with the ink fountain roller (1) can be set by the ink fountain roller (1) to a maximum value or to 99% - 100% of the maximum value or to 95% - 100% of the maximum value in order to remove the ink from the ink fountain roller (1) in the case of a setting of the ink metering system, which is qualified as being dynamic, for the duration of the dynamic adjustment of the ink metering elements (3) by means of the controller (5) via the drive (4) of the ductor roller (6).

10. The inking unit according to claim 9, **characterized in that** the drive (8) of the ductor roller (6) has a controller, which, by means of one or a plurality of signal generators, displays the position of the ductor roller (6) to the ink fountain roller (1) and a functional position with respect to the movement of the actuators of the ink metering elements (3) in response to the adjustment thereof.

## Revendications

1. Procédé de commande de l'acheminement d'encre dans des groupes d'encrage réalisés sous forme de groupes d'encrages à preneurs de machines d'impression offset de feuilles dans lesquelles une encre d'impression prévue pour l'impression en provenance d'une réserve d'encre est mise à disposition par un doseur d'encrier coopérant avec un rouleau d'encrier (1) et transportée plus loin par un rouleau à preneur (6) se déplaçant en va-et-vient entre le rouleau d'encrier (1) et un rouleau encreur (7) situé en aval en faisant office de premier parmi plusieurs rouleaux de groupes d'encrage, **caractérisé en ce que**, dans le cas d'un réglage qualifié de dynamique du doseur d'encre, pour la durée d'un réglage dynamique des éléments doseurs d'encre (3), la quantité d'encre transportée par le rouleau d'encrier (1) à l'aide du rouleau à preneur (6) est fixée à une valeur maximale ou à 99 à 100 % de la valeur maximale à 95 à 100 % de la valeur maximale.

2. Procédé selon la revendication 1, **caractérisé en ce que**, dans le cas d'un réglage qualifié de dynamique du doseur d'encre, pour la durée d'un réglage dynamique des éléments doseurs d'encre (3), la vitesse du rouleau d'encrier (1) est réglée à une valeur maximale ou approximativement à la valeur maximale.

3. Procédé selon la revendication 1 ou 2, **caractérisé en ce que** la vitesse du rouleau d'encrier (1) est réglée à une valeur représentant 99 à 100 % de la vitesse maximale.

4. Procédé selon la revendication 1, **caractérisé en ce que**, dans le cas d'un réglage qualifié de dynamique du doseur d'encre, pour la durée d'un réglage dynamique des éléments doseurs d'encre (3), la largeur de bande du preneur ou la durée de contact du rouleau à preneur (6) au niveau du rouleau d'encrier (1) est réglée au moyen de l'organe de commande du rouleau à preneur (6) à la valeur maximale ou approximativement à une valeur maximale.

5. Procédé selon une plusieurs des revendications 1 et 4, **caractérisé en ce que** la largeur de bande du preneur ou la durée de contact du rouleau à preneur (6) au niveau du rouleau d'encrier (1) est réglée à une valeur représentant 95 à 100 % de la largeur de bande du preneur réglable au maximum au moyen de l'organe de commande du preneur ou de la durée de contact du rouleau à preneur (6) au niveau du rouleau d'encrier (1).

6. Procédé selon la revendication 1 à 5, **caractérisé en ce que** le réglage de la vitesse de rotation maximale ou approximativement maximale du rouleau d'encrier (1) et le réglage de la largeur de bande du preneur ou de la durée de contact maximale ou approximativement maximale du rouleau à preneur (6) au niveau du rouleau d'encrier (1) sont effectués de manière mutuellement combinée ou simultanément.

7. Groupe d'encrage pour la réalisation du procédé selon la revendication 1, comportant un rouleau d'encrier (1) présentant un organe de commande et déplaçable à des valeurs de vitesses de rotation prédéfinissables, un doseur d'encre coopérant avec le rouleau d'encrier (1) au moyen d'éléments doseurs d'encre (3) pourvus de commandes de réglage, un rouleau à preneur (6) installé en aval du rouleau d'encrier (1) et déplaçable en va-et-vient au moyen d'un organe de commande entre le rouleau d'encrier (1) et un autre rouleau encreur (7) faisant office de premier rouleau de groupe d'encrage, ainsi qu'une commande est en liaison de signaux avec les commandes de réglage des éléments doseurs d'encre (3) et/ou l'organe de commande du rouleau d'encrier (1) et/ou le groupe de commande du rouleau à preneur (6), **caractérisé en ce que**, au moyen d'une commande (5), dans le cas d'un réglage qualifié de dynamique du doseur d'encre, pour la durée d'un réglage dynamique des éléments doseurs d'encre (3) au niveau de l'organe de commande (4) du rouleau encrier (1), la vitesse du rouleau d'encrier (1) est réglable à une vitesse maximale ou à 99 % à 100 % de la valeur maximale.

8. Groupe d'encrage selon la revendication 7, **caractérisé en ce que** l'organe de commande (4) du rouleau d'encrier (1) présente une commande qui restitue, au moyen d'un ou de plusieurs indicateurs de signaux, la vitesse de rotation du rouleau d'encrier (1) en fonction d'une position fonctionnelle par rapport au mouvement des commandes de réglage des éléments doseurs d'encre (3) lors de leur réglage.

9. Groupe d'encrage pour la réalisation du procédé selon la revendication 4, comportant un rouleau d'encrier (1) présentant un organe de commande et déplaçable à des valeurs de vitesses de rotation prédéfinissables, un doseur d'encre coopérant avec le rouleau d'encrier (1) au moyen d'éléments doseurs d'encre (3) pourvus de commandes de réglage, un rouleau à preneur (6) installé en aval du rouleau d'encrier (1) et déplaçable en va-et-vient au moyen d'un organe de commande entre le rouleau d'encrier (1) et un autre rouleau encreur (7) faisant office de premier rouleau de groupe d'encrage, ainsi qu'une commande qui est en liaison de signaux avec les éléments doseurs d'encre (3), l'organe de commande du rouleau d'encrier (1) et/ou le rouleau à preneur (6), **caractérisé en ce que**, au moyen de la commande (5), dans le cas d'un réglage qualifié de dynamique du doseur d'encre, pour la durée d'un réglage dynamique des éléments doseurs d'encre (3) au moyen de l'organe de commande (4) du rouleau encrier (1), la largeur de bande du preneur du rouleau à preneur (6) ou la durée de contact du rouleau à preneur (6) au niveau du rouleau d'encrier (1) est réglable pour réduire l'encre du rouleau d'encrier (1) à une vitesse maximale ou à 99 % à 100 % de la valeur maximale ou à 95 % à 100 % de la valeur maximale.

10. Groupe d'encrage selon la revendication, **caractérisée en ce que** l'organe de commande (8) du rouleau à preneur (6) présente une commande qui restitue au moyen d'un plusieurs indicateurs de signaux la position du rouleau à preneur (6) par rapport au rouleau d'encrier (1) et restitue une position fonctionnelle au niveau du mouvement des commandes de réglage des éléments doseurs d'encre (3) lors de leur réglage.
